# FASCICULE DE BREVET EUROPEEN

(11) **EP 4 447 755 B1**
(45) Date de publication et mention de la délivrance du brevet: **04.02.2026**
(21) Numéro de dépôt: 22840592.4
(22) Date de dépôt: 16.12.2022
(51) Int. Cl.: A47D 9/00

(54) **TRANSAT POUR NOURRISSON ET KIT COMPORTANT UN TEL TRANSAT**
BABYWIPPE UND BAUSATZ FÜR EINE SOLCHE BABYWIPPE
BABY ROCKER AND KIT COMPRISING SUCH A BABY ROCKER

(30) Priorité: 17.12.2021 FR 2113934; 28.01.2022 FR 2200787; 09.02.2022 FR 2201139
(43) Date de publication de la demande: 23.10.2024
(73) Titulaire: Poyet Motte Puericulture, 69470 Cours, Cours-la-Ville (FR)
(72) Inventeur: BRUN, Nicolas, 13540 AIX EN PROVENCE (FR)
(74) Mandataire: Ipsilon
(86) Numéro de dépôt international: PCT/EP2022/086482
(87) Numéro de publication internationale: WO 2023/111323

(56) Documents cités:
- WO-A1-2016/142629
- ES-U- 1 001 800
- FR-A1- 3 117 002
- US-A- 5 095 563
- ESCAPE-LIFESTYLE: "Transat bébé NUAJ", FACEBOOK, 24 September 2021 (2021-09-24), XP093002910, Retrieved from the Internet <URL:https://www.facebook.com/EscapeLifestyle/photos/a.3989403394422328/4858998830796109/> [retrieved on 20221129]

## Description

### DOMAINE TECHNIQUE DE L'INVENTION

La présente invention vise un transat pour nourrisson. Elle s'applique, notamment, au domaine du mobilier pour enfants en bas âge.

### ÉTAT DE LA TECHNIQUE

Dans le domaine des transats pour enfants en bas âge, on connaît des systèmes comportant une armature d'appui au sol fixée sur la partie basse ou centrale du transat. La répartition des charges lorsque le nourrisson est disposé sur un tel transat n'est pas optimale pour assurer une bonne stabilité globale.

On connaît également des systèmes non démontables formés par une toile montée sur des tiges en métal permettant un basculement de la toile. Ces systèmes ont le désavantage d'être très encombrants, à la fois en termes de poids et de volume.

Certains systèmes pallient cet inconvénient d'encombrement en comportant des tiges pliables selon un axe de manière à aligner les tiges avec la toile tendue en position pliée. Ces systèmes présentent néanmoins toujours un inconvénient d'encombrement minimal correspondant au cadre entourant la toile.

Ainsi, il n'existe aucun système actuel qui réponde de manière satisfaisante à la contrainte d'encombrement du transat, ce qui en rend le transport désagréable pour un utilisateur.

On connaît la demande de brevet FR 15 51988 qui divulgue un transat pliable qui comporte un support muni de lattes de part et d'autre du support pour maintenir des tiges elles-mêmes supportant des tiges. Cependant, les lattes doivent avoir une certaine déformation élastique, ou flexibilité, pour s'arquer et être fixé aux tiges. Cette déformation élastique minimale rend le transat incompatible avec les normes de sécurité. La partie du transat configurée pour supporter le torse et la tête du bébé se déforme créant un risque pour le bébé.

De plus, le transat objet de la demande de brevet FR 15 51988 présente des risques de retournement dus à la faible surface d'appui au sol.

On connaît la demande de brevet de numéro de dépôt FR 31 17002 qui divulgue un transat pliable qui comporte une armature munie de lattes flexibles. Cependant, la flexibilité des lattes ne permet pas un support suffisant du nourrisson dans le transat. Notamment, la résistance aux charges est diminuée lorsqu'une latte inférieure flexible est utilisée. Une telle diminution de tenue à la charge entraîne une tension de la toile insuffisante. Ainsi, un nourrisson disposé dans un tel transat n'est pas suffisamment maintenu. Un tel transat est notamment incompatible avec certaines normes de sécurité en vigueur, puisque la distance entre le sol d'installation et la partie de la toile la plus proche du sol est inférieure à une distance normée, notamment égale à 15 mm.

La publication US 5,095,563 est également connue. Ce document détaille un lit pour nourrisson monté en suspension par l'intermédiaire de différents cordages au niveau de deux points écartés d'un cadre support selon un arrangement similaire à celui d'un hamac. Compte tenu de sa construction particulière, un tel lit présente le risque d'un retournement par pivotement autour de l'axe passant par les deux points d'accroche du lit au cadre de support en cas de bascule trop importante ou de déséquilibre. La sécurité d'un nourrisson installé dans un tel lit est alors insuffisante en l'exposant l'enfant à un risque de chute manifeste.

### EXPOSÉ DE L'INVENTION

La présente invention vise à remédier à tout ou partie de ces inconvénients.

À cet effet, selon un premier aspect, la présente invention vise un transat selon la revendication 1.

Grâce à ces dispositions, le transat monté présente une stabilité et une résistance mécanique adéquates lorsqu'un nourrisson est allongé sur la toile. Le transat est également conforme aux normes de sécurité des transats pour nourrisson.

De plus, une solidarisation successive des parties du transat par l'utilisation des emboitements colinéaires permet à l'utilisateur de réaliser un montage facilité et rapide du transat.

Par ailleurs, la présence des emboitements colinéaires permet le démontage du transat en plusieurs pièces distinctes. Notamment, certaines parties du transat sont séparables lorsque, par exemple, le transat doit être rangé. Ainsi, le démontage du transat est facilité. De plus, une structure compacte est obtenue après, par exemple, un démontage du transat. Une telle structure présente une importante compacité. Ainsi le rangement et le transport du transat sont facilités.

Enfin, la présence de différentes parties démontables permet également un remplacement aisé d'une ou plusieurs parties, lorsqu'une partie est endommagée ou défectueuse, sans réaliser un changement intégral de l'armature.

Dans des modes de réalisation, l'arc de la partie inférieure présente deux parties solidarisées de manière réversible par un emboitement transversal.

Grâce à des dispositions, la partie inférieure présente un encombrement plus faible lorsque les deux parties sont désolidarisées.

Dans des modes de réalisation, la distance entre une première droite passant par une extrémité de l'arc de la partie inférieure et l'emboitement transversal et une deuxième droite parallèle à la première droite et tangente à l'arc est inférieure ou égale à la moitié de la distance entre une troisième droite passant par les deux extrémités de l'arc et une quatrième droite parallèle à la troisième droite et tangente à l'arc.

Grâce à ces dispositions, le transat démonté présente une compacité plus importante.

Dans des modes de réalisation, un emboitement comporte, sur une partie, une butée et sur l'autre partie, un cliquet rétractable de forme correspondante à la butée.

Grâce à ces dispositions, la solidarisation ou la désolidarisation des parties sont facilitées respectivement lors du montage ou du démontage du transat.

Dans des modes de réalisation, un pied d'une partie centrale est dépliable, le moyen de liaison étant une liaison pivot d'axe de rotation parallèle à l'axe des tiges.

Grâce à des dispositions, le pied pliable du transat permet d'obtenir une structure plus compacte et ainsi de faciliter le rangement du transat.

Dans des modes de réalisation, le transat comporte, de plus, un moyen d'immobilisation du pied en position dépliée.

Grâce à ces dispositions, le moyen d'immobilisation permet de pallier les contraintes mécaniques présentes lors de l'utilisation du transat, notamment lorsqu'un nourrisson est allongé sur la toile du transat. Notamment, lorsque les contraintes mécaniques sont localisées au niveau de la jonction entre le pied et l'armature, le moyen d'immobilisation permet un renforcement de cette jonction, pour éviter que le pied se replie sous l'effet des mouvements du nourrisson. Ainsi, la stabilité du transat est améliorée et est également en adéquation avec certaines normes de stabilité imposées, par exemple, par la règlementation en vigueur pour les transats pour nourrisson.

Dans des modes de réalisation, le moyen d'immobilisation du pied comporte :
- la partie centrale comportant un premier crochet et
- une tige fixée à l'extrémité proximale du pied et présentant une extrémité formant un deuxième crochet,
les deux crochets étant configurés pour s'encliqueter de manière réversible, le pied présentant au moins une butée configurée pour entrer en contact avec la partie centrale dans une configuration dite « configuration d'installation du transat ».

Grâce à ces dispositions, le moyen d'immobilisation, permettant de bloquer le pied, est intégré à la structure du transat, et permet d'éviter une tierce pièce. Par ailleurs, un tel moyen d'immobilisation est facilement mis en oeuvre par l'utilisateur en encliquetant les deux crochets. Notamment lorsqu'un bruit de cliquetis est émis lors de l'encliquetage des deux crochets, l'utilisateur a une indication sonore de l'état d'encliquetage des deux crochets. Un bruit de cliquetis correspond à un encliquetage effectif et indique ainsi que le dispositif est prêt à l'emploi.

Dans des modes de réalisation, le moyen d'immobilisation du pied comporte un élément de blocage configuré pour être encliqueté à la partie centrale fixée à l'extrémité proximale du pied, l'élément de blocage formant une butée de blocage contre une portion de l'extrémité proximale du pied en position dépliée.

Grâce à ces dispositions, le moyen d'immobilisation permet de bloquer le pied en position dépliée par l'utilisation d'un élément de blocage externe à la structure du transat. Ainsi, les risques de pliage du pied sont limités. Par ailleurs, lorsque le moyen d'immobilisation est également présent dans la structure du transat, l'élément de blocage supplémentaire renforce le blocage du pied en position dépliée. Ainsi, la stabilité globale de la structure du transat est renforcée. De plus, la fabrication du pied est simplifiée et donc moins onéreuse.

Dans des modes de réalisation, au moins un appui au sol est au moins partiellement recouvert d'un matériau antidérapant.

Grâce à ces dispositions, le glissement du transat sur le sol d'installation est limité. Ainsi, la sécurité du transat est améliorée.

Dans des modes de réalisation, le transat présente un poids inférieur à 2 kilogrammes.

Grâce à ces dispositions, le transat présente un poids réduit et le transport du transat est donc facilité.

Dans des modes de réalisation, au moins une tige présente un évidement longitudinal de dimensions correspondantes à au moins une des trois parties et configuré pour loger ladite au moins une partie lorsque le transat est démonté.

Grâce à ces dispositions, le transat démonté présente un volume réduit. L'encombrement des différentes parties du transat démonté est donc limité. Ainsi, une structure démontée présentant une compacité plus importante est obtenue. Une telle compacité facilite le rangement et le transport du transat démonté.

Selon un deuxième aspect, la présente invention vise un kit comportant un sac de transport, deux tiges de maintien d'une toile, la toile et au moins deux ensembles comportant chacun trois parties assemblables pour former une armature rigide :
- une première partie dite « supérieure » comportant une attache à une tige,
- une deuxième partie dite « centrale » comportant un emboitement colinéaire à la partie supérieure et un pied, le pied comportant :
- une extrémité proximale fixée à la partie centrale par un moyen de liaison et
- une extrémité distale, et
- une troisième partie dite « inférieure » comportant un emboitement colinéaire à la partie centrale et une attache à l'autre tige.

Grâce à ces dispositions, le sac permet de faciliter le transport du transat démonté. Les buts, avantages et caractéristiques particulières du kit objet de la présente invention étant similaires à ceux du transat objet de la présente invention, ils ne sont pas rappelés ici.

### BRÈVE DESCRIPTION DES FIGURES

D'autres avantages, buts et caractéristiques particulières de l'invention ressortiront de la description non limitative qui suit d'au moins un mode de réalisation particulier du transat et du kit objets de l'invention, en regard des dessins annexés, dans lesquels :
La figure 1 représente, schématiquement et en perspective, un premier mode de réalisation particulier du transat objet de l'invention,
La figure 2 représente, schématiquement et en perspective, un premier mode de réalisation particulier d'un moyen d'immobilisation du pied d'un transat objet de l'invention,
La figure 3 représente, schématiquement et en perspective, un premier angle de vue d'un mode de réalisation particulier du moyen d'immobilisation représenté en figure 2 encliqueté à un transat objet de l'invention,
La figure 4 représente, schématiquement et en perspective, un deuxième angle de vue du mode de réalisation particulier, représenté en figure 3 du moyen d'immobilisation représenté en figure 2 encliqueté à un transat objet de l'invention,
La figure 5 représente, schématiquement et en perspective, un deuxième mode de réalisation particulier du transat objet de l'invention,
La figure 6 représente, schématiquement et en perspective, un agrandissement d'une partie du deuxième mode de réalisation particulier du transat objet de l'invention représenté en figure 5,
La figure 7 représente, schématiquement et en perspective, un mode de réalisation particulier d'une extrémité d'une tige formant un deuxième crochet, fixée à l'extrémité proximale d'un pied,
La figure 8 représente, schématiquement et en coupe, un mode de réalisation particulier du moyen d'immobilisation du pied dans une position engagée et une position désengagée,
Les figures 9 à 14 représentent respectivement, schématiquement et en coupe, une première à une sixième vues d'une séquence dynamique du mode de réalisation particulier du moyen d'immobilisation du pied représenté en figure 8,
La figure 15 représente, schématiquement et en vue de côté, le deuxième mode de réalisation particulier du transat objet de l'invention représenté en figure 5,
La figure 16 représente, schématiquement et en vue de côté, un agrandissement d'une partie du deuxième mode de réalisation particulier du transat objet de l'invention représenté en figure 15,
La figure 17 représente, schématiquement et en vue de côté, un premier mode de réalisation particulier du kit objet de l'invention,
La figure 18 représente, schématiquement et en vue de dessus, un deuxième mode de réalisation particulier du kit objet de l'invention,
La figure 19 représente, schématiquement et en vue de dessus, le kit représenté en figure 18 partiellement ouvert,
La figure 20 représente, schématiquement et en vue de dessus, le kit représenté en figure 18 totalement ouvert,
La figure 21 représente, schématiquement et en perspective, une première vue d'un troisième mode de réalisation particulier du kit objet de l'invention, et
La figure 22 représente, schématiquement et en perspective, une deuxième vue du kit représenté en figure 21.

### DESCRIPTION DES MODES DE RÉALISATION

La présente description est donnée à titre non limitatif, chaque caractéristique d'un mode de réalisation pouvant être combinée à toute autre caractéristique de tout autre mode de réalisation de manière avantageuse.

Dans toute la description, on appelle « supérieur » ou « haut » tout ce qui est en haut en figures 1, 5, 6, 15 et 16, qui correspondent à la configuration normale d'utilisation du transat, « inférieur » ou « bas » ce qui est en bas dans ces figures 1, 5, 6, 15 et 16. Les termes de « vertical » ou de « hauteur » découlent de ces définitions. On appelle « dessus » ou « sur » la face de la toile configurée pour recevoir le nourrisson et « dessous » ou « sous » la face de la toile opposée à la face configurée pour recevoir le bébé. Ces diverses orientations correspondent aux orientations physiques d'un transat objet de l'invention et en position normale d'utilisation, le transat étant posé sur le sol, un nourrisson pouvant être positionné dans le transat. On note que les termes « perpendiculaire », « parallèle », ou « symétrique » sont utilisés pour décrire un transat monté, tel que représenté en figures 1, 5, 6, 15 et 16, c'est-à-dire un transat étant dans une configuration normale d'utilisation également appelée « configuration d'installation du transat ». Lorsque le transat n'est plus dans une configuration d'installation, c'est-à-dire lorsque le transat est démonté et donc sous forme de plusieurs pièces ou parties, jointes ou non, les termes « perpendiculaire », « parallèle », ou « symétrique » ne sont plus applicables.

On rappelle ici les définitions suivantes :
Le terme « rigide » se réfère à un matériau résistant aux efforts de torsion, de cisaillement, et qui ne plie substantiellement pas dans des conditions normales d'utilisation. Lorsqu'un matériau « ne se plie substantiellement pas », cela signifie que la déformation du matériau est non substantielle et notamment inférieure à une valeur prédéterminée et caractérisée par les contraintes mécaniques exercées dans des conditions normales d'utilisation. Préférentiellement, une telle valeur prédéterminée est sensiblement égale à 0. Notamment, le terme « rigide » est le contraire de flexible ou déformable élastiquement ou plastiquement.
Le terme « emboitement colinéaire », « attache colinéaire », ou « attache longitudinale » se réfère à une attache solidarisant deux parties, par exemple, par encliquetage des deux parties selon un axe parallèle à la longueur des parties, une longueur d'une partie correspondant à tangente de la courbe définissant ladite partie à l'endroit du moyen d'attache. Le terme « emboitement colinéaire » ne se réfère pas à une partie qui se rétracte dans une autre partie ;
Le terme « emboitement transversal », ou « attache transversale », se réfère à une attache solidarisant deux parties, par exemple, par encliquetage des deux parties selon un axe sécant à la longueur des parties. Le terme « emboitement transversal » ne se réfère pas à une partie qui se rétracte dans une autre partie ;
Le terme « antidérapant » se réfère à un matériau diminuant le caractère glissant d'une surface. Par exemple, un matériau antidérapant diminue le caractère glissant du sol d'installation du transat. En d'autres termes, un matériau antidérapant, augmente le coefficient de frottement entre l'appui et le sol d'installation du transat.
Les termes « nourrisson prédéterminé » se réfèrent à un être humain présentant un poids, une taille, un volume et un âge prédéterminés. L'homme du métier sait notamment prédéterminer un nourrisson sur la base, par exemple, d'études statistiques anatomiques ou morphologiques dépendantes, par exemple, d'un pays ou d'une population. On note que le terme « nourrisson » est un synonyme du terme « bébé » ou « enfant en bas âge ».

On observe, en figure 1, un mode de réalisation du transat 100 objet de l'invention. Le transat 100 pour un nourrisson prédéterminé, représenté en figure 1, comporte deux tiges de maintien, 105 et 110, d'une toile 115 suspendue entre les tiges, les tiges présentant des axes parallèles.

On observe en figure 1 que le transat 100 comporte deux armatures rigides 120.

On note que l'armature 120 comporte trois parties :
- une partie, dite « supérieure » 130, comportant une attache 135 à une tige 110,
- une deuxième partie dite « centrale » 131 comportant un emboitement colinéaire 111 à la partie supérieure et un pied et
- une partie dite « inférieure » 140 comportant un emboitement colinéaire 111 à la partie centrale et une attache 145 à l'autre tige.

Chaque armature, une fois assemblée, suit une courbe continue et dérivable en tout point dans un plan normal aux axes des tiges, 105 et 110.

Dans des modes de réalisation, la partie supérieure 130 est sensiblement incurvée. Dans des variantes, la partie supérieure 130 est droite.

Dans des modes de réalisation, la partie supérieure 130 est configurée pour soutenir la toile au niveau de la tête du nourrisson. On note que la toile présente, au niveau de la tête du nourrisson, un angle d'inclinaison par rapport à la tangente de la partie inférieure 140 passant par l'extrémité distale du pied, compris entre 10° et 80°. Cet angle d'inclinaison correspond, par exemple, à l'« angle bêta » dans la suite de la description.

Dans des modes de réalisation, la partie centrale 131 est droite.

On note, en figure 1, que le pied 160 de la partie centrale 131 présente :
- une extrémité proximale 165 fixée à la partie centrale 131 par un moyen de liaison 170 et
- une extrémité distale 175 formant un appui sur le sol d'installation du transat 100.

Dans des modes de réalisation, tels que celui représenté en figure 1, au moins une tige, 105 et/ou 110, présente un évidement longitudinal de dimensions correspondantes à au moins une des trois parties, 130, 131 et/ou 140, et configuré pour loger ladite au moins une partie lorsque le transat est démonté. Préférentiellement, la tige inférieure 105 de maintien de la toile 115 présente un évidement longitudinal configuré pour loger la partie supérieure 130 lorsque le transat est démonté.

Dans des modes de réalisation, le pied 160 présente un profilé suivant une courbe dans le plan normal aux axes des tiges.

On observe, en figure 1, que la partie inférieure 140 forme un arc dont une tangente passe par l'extrémité distale du pied 160. La partie inférieure 140 présente un profilé qui suit un arc. On note que la partie inférieure 140 est configurée pour surélever les pieds du nourrisson.

Préférentiellement, le transat 100 présente globalement un plan de symétrie perpendiculaire à l'axe des tiges, 105 et 110, et passant par le milieu desdites tiges, 105 et 110.

Dans des modes de réalisation, tels que celui représenté en figure 1, la tangente de l'arc formé par la partie inférieure 140 passe par un premier point d'appui 155 du transat 100 sur le sol. Le premier point d'appui 155 est également compris sur l'arc formé par la partie inférieure. Autrement dit, le premier point d'appui 155 correspond au point de tangence. On observe, en figure 1, que la tangente de l'arc formé par la partie inférieure 140 passe par un deuxième point d'appui du transat 100 sur le sol. Le deuxième point d'appui est présent sur l'extrémité de la partie distale 175 du pied 160 en contact avec le sol. Une armature 120 présente ainsi au moins deux points d'appui sur le sol d'installation.

On observe, en figure 1, que l'armature 120 présente une forme arquée d'extrados orienté vers le sol d'installation du transat 100 et l'intrados orienté vers la toile 115.

Dans des modes de réalisation, chaque armature 120 est un tronc de cylindre de profilé semi-elliptique. En d'autres termes, chaque armature 120 est une tige incurvée. Dans des variantes, chaque armature est une portion de parallélépipède de profilé droit.

Dans des modes de réalisation, tels que celui représenté en figure 1, les trois parties, 130, 131 et 140, d'une armature 120 sont démontables. Les emboitements colinéaires de chaque partie, 130, 131 ou 140, sont utilisés pour le montage et le démontage de l'armature 120. Autrement dit, le profilé d'une armature 120 comporte au moins trois parties, 130, 131 et 140, munies d'emboitements colinéaires 111 configurés pour solidariser les parties, 130, 131 et 140, de manière réversible.

Dans des modes de réalisation, tels que celui représenté en figure 1, l'arc de la partie inférieure 140 présente deux parties solidarisées de manière réversible par un emboitement transversal 112. On observe, sur la figure 1, que l'attache 112 forme une protubérance 150. Autrement dit, la partie inférieure 140 comporte une protubérance 150 sur l'extrados de l'arc.

Dans des modes de réalisation, tels que celui représenté en figure 1, l'armature 120 comporte quatre parties, 130, 131, 141 et 142, à solidariser. Par exemple, l'extrémité d'une partie supérieure 130 est solidarisée à une extrémité d'une partie centrale 131 au moyen d'un emboitement colinéaire 111. La deuxième extrémité de la partie centrale 131 est solidarisée à une extrémité d'une première partie 141 de la partie basse 140 au moyen d'un emboitement colinéaire 111. La deuxième extrémité de la première partie 141 de la partie basse 140 est solidarisée à une extrémité d'une deuxième partie basse 142 de la partie basse 140 au moyen d'un emboitement transversal 112.

Préférentiellement, les parties, 130, 131, 141 et 140, à solidariser constitutives de l'armature 120 sont de forme différente. Dans des variantes, les parties à solidariser constitutives de l'armature, 130, 131, 140, présentent une forme similaire.

On note que la description spécifique d'une seule partie de l'armature 120 est valable pour les autres parties, sauf mention du contraire.

Dans des modes de réalisation, un emboitement colinéaire 111 comporte, sur une partie, une butée et sur l'autre partie, un cliquet rétractable de forme correspondante à la butée. L'emboitement colinéaire 111 forme une attache longitudinale des deux parties, 130 et 131, 131 et 141, à solidariser.

Autrement dit, l'emboitement colinéaire 111 est un système en deux parties : une partie comportant une encoche, l'autre partie comportant une pièce déformable élastiquement et une butée de non-retour s'insérant dans la première partie jusqu'à ce que la butée atteigne l'encoche et s'y emboite en reprenant sa forme initiale, la butée entrant en contact avec un bord de l'encoche. Pour défaire la fixation, il faut appuyer sur la butée pour la débloquer de l'encoche. On trouve ce type de fixations sur les sacs à dos, par exemple.

Dans des modes de réalisation, l'emboitement colinéaire 111 comporte, par exemple, un embout rigide fixé à une extrémité d'une partie à solidariser, cet embout comportant une cavité pour recevoir une pièce mécanique en saillie d'une extrémité de l'autre partie à solidariser.

Dans des variantes, au moins un emboitement colinéaire 111 comporte un aimant présent sur une partie à solidariser, cet aimant étant associé à une pièce métallique ou un autre aimant présent sur l'autre partie à solidariser.

Dans des modes de réalisation, tels que celui représenté en figure 1, l'emboitement transversal 112 forme une protubérance 150 sur l'extrados de l'arc, lorsque les parties, 141 et 142, de la partie inférieure 140 sont solidarisées.

Préférentiellement, chaque partie à solidariser, 141 et 142, présente un élément de solidarisation, chaque élément de solidarisation s'encliquète et forme ainsi la protubérance 150.

On note que les variantes décrites pour l'emboitement colinéaire 111 sont également transposables à un emboitement transversal 112. La personne du métier sait aisément adapter les variantes décrites pour un emboitement colinéaire 111 à un emboitement transversal 112.

On note que la partie inférieure 140 est constituée d'un matériau présentant une rigidité suffisante pour permettre au transat 100 de présenter une bonne tenue à la charge et être ainsi en conformité avec les normes énoncées précédemment. Préférentiellement, lorsque le matériau constituant la partie inférieure est similaire au matériau constituant l'emboitement transversal 112, un tel matériau est capable de se déformer élastiquement. Cette déformation élastique permet une désolidarisation plus facile des deux parties, 141 et 142, de la partie inférieure 140 lors du désengagement de l'emboitement transversal 112. Ainsi, un compromis entre une rigidité suffisante et une facilité de démontage des deux parties, 141 et 142, de la partie inférieure 140 est obtenu.

Dans des modes de réalisation, tels que celui représenté en figure 1, le pied 160 d'une partie centrale 131 est dépliable. On note que l'extrémité proximale 165 du pied est fixée à la partie centrale 131 de l'armature 120 par un moyen de liaison. Ce moyen de liaison 170 est une liaison pivot 170 d'axe de rotation parallèle à l'axe des tiges.

Dans des modes de réalisation, chaque pied 160 est une tige rigide en métal ou en plastique. Préférentiellement, extrémité distale 175, en contact avec le sol d'installation, est biseautée.

Dans des modes de réalisation, le pied 160 dépliable est associé par une charnière 170 à la partie centrale 131 de l'armature 120. On note que le pied 160 est positionné, en position de repli, contre la partie 131 de l'armature 120, ou à l'intérieur d'une cavité correspondante prévue dans la partie 131 de l'armature 120. Dans des variantes, une cavité est présente dans la longueur du pied 160 de plus grande dimension, cette cavité correspondant à la forme de la partie 131 de l'armature 120. Autrement dit, dans cette variante, le pied 160 est positionné, en position de repli, autour de la partie 131 de l'armature 120. Dans une telle position de repli, la partie 131 de l'armature 120 est donc en contact avec l'intérieur de la cavité du pied 160. La charnière 170 présente, par exemple, un angle de rotation maximal du pied 160 autour de l'axe de cette charnière 170. L'angle de rotation maximal est préférentiellement de 135 degrés.

Dans des modes de réalisation, tels que celui représenté en figure 1, le transat 100 comporte, de plus, un moyen d'immobilisation 101 du pied 160 en position dépliée.

Dans des modes de réalisation, tels que celui représenté en figure 1, le moyen d'immobilisation 101 est un élément rigide.

Dans des modes de réalisation, tels que celui représenté en figure 1, le moyen d'immobilisation 101 du pied 160 comporte un élément de blocage 101. L'élément de blocage 101 est configuré pour être encliqueté à la partie centrale 101 fixée à l'extrémité proximale 165 du pied. L'élément de blocage forme une butée de blocage 104 contre une portion de l'extrémité proximale 160 du pied 160 en position dépliée.

On observe, en figure 2, que l'élément rigide 101 comporte plusieurs parties :
- au moins une première partie 102 de butée de l'élément rigide 101 avec une armature 120,
- une deuxième partie 103 pouvant être encliquetée à l'armature 120 et
- une troisième partie 104 de butée contre le pied 160 telle que représentée en figure 4.

Dans des modes de réalisation, tels que celui représenté en figure 3, la partie 131 de l'armature 120 comporte des croisillons 126. On note que les croisillons 126 sont des renforts en forme de croix de l'armature 120. Les croisillons 126 présentent un évidement permettant, par exemple, pour l'insertion d'un élément rigide 101.

On observe, en figure 3, que chaque première partie 102 de l'élément rigide 101 est insérée dans un évidement d'un croisillon 126 présent dans l'armature 120.

On observe, en figure 4, que la troisième partie 104 de butée contre le pied 160 est en contact avec une cavité présente dans le pied 160.

On note que les caractéristiques énoncées pour décrire l'armature 120 du transat 100 sont transposables à l'armature 220 du transat 200 sauf mention du contraire.

On observe, en figure 5, un mode de réalisation du transat 200 objet de l'invention. Le transat 200 représenté en figure 5 comporte un moyen d'immobilisation 201 du pied 160 en position dépliée. Dans ces modes de réalisation, le moyen d'immobilisation 201 du pied 160 comporte :
- une partie centrale 131 d'une armature 220 comportant un premier crochet 202 et
- une tige 203 fixée à l'extrémité proximale 165 du pied 160 et présentant une extrémité formant un deuxième crochet 204.

On note que, dans ce mode de réalisation, le moyen d'immobilisation 201 est compris dans l'armature 220.

On observe, en figure 6, un agrandissement 50 de l'armature 220 comportant un moyen d'immobilisation 201 du transat 200.

On note que, dans ces modes de réalisation, les deux crochets, 202 et 204, sont configurés pour s'encliqueter de manière réversible. De plus, dans ces modes de réalisation, le pied 160 présente au moins une butée 211 configurée pour entrer en contact avec la partie centrale 131 de l'armature 220 dans une configuration dite « configuration d'installation du transat ».

On observe en figure 7 une vue agrandie de la tige 203 fixée à l'extrémité proximale 165 du pied 160 et présentant une extrémité formant un deuxième crochet 204 et un élément de butée 211.

On observe en figure 8 une vue cinématique des deux crochets, 202 et 204, compris dans le moyen d'immobilisation 201.

Dans la description suivante, pour des crochets, 202 et 204, représentés en figures 8 à 14, le terme « portion libre » désigne une portion exempte d'élément, et le terme « portion pleine » désigne une portion formée d'un matériau constitutif d'une armature. De plus, le terme « désengagé » se réfère à une configuration « non encliquetée ».

On observe, en figure 8, que le premier crochet 202 présente une portion supérieure 206 en forme de V et une portion inférieure 207 en forme arrondie. La portion supérieure 206 en forme de V et la portion inférieure 207 en forme arrondie sont jointes, cette jonction formant une portion saillante 212 arrondie. Autrement dit, les portions supérieure 206 et inférieure 207 du premier crochet 202 forment une jointure présentant un angle aigu et arrondi.

Par ailleurs, la portion inférieure 207 en forme arrondie du premier crochet 202 permet le guidage de la rotation du pied 160 selon l'axe de la charnière 170. Autrement dit, lorsque les deux crochets, 202 et 204, sont désengagés et que le pied 160 est en rotation pour être replié, une portion du deuxième crochet 204 glisse sur l'arrondi de la portion inférieure 207 du premier crochet 202 suivant un mouvement décrivant un arc de cercle.

On note, en figure 8, que l'intrados de la portion inférieure 207 en forme arrondie du premier crochet 202 est plein. Lorsque les crochets, 202 et 204, ne sont pas encliquetés, comme représenté en figure 14, on note que la portion supérieure 206 en forme de V du premier crochet 202 est libre au niveau du plus petit angle du « V » et pleine au niveau du plus grand angle du « V ». Préférentiellement, le plus petit angle de la portion supérieure 206 en forme de V du premier crochet 202 présente un angle compris entre 30° et 90°, et plus préférentiellement compris entre 45° et 90°. Autrement dit, la portion supérieure 206 en forme de V libre du premier crochet 202 présente préférentiellement un angle compris entre 30° et 90°, et plus préférentiellement compris entre 45° et 90°.

Par ailleurs, la portion saillante 212 est arrondie et permet le glissement des deux crochets, 202 et 204, l'un sur l'autre lors du désengagement des deux crochets, 202 et 204. En d'autres termes, l'arrondi de la portion saillante 212 permet le désengagement des deux crochets, 202 et 204, sans casse lorsqu'un utilisateur souhaite replier le pied 160.

On observe, en figure 9, que le deuxième crochet 204 présente une portion supérieure correspondant à un levier et configurée pour recevoir une force de désengagement des deux crochets, 202 et 204. Ce levier permet une déformation élastique de la tige 203 de l'extrémité proximale 165 du pied 160, comme représenté en figure 11. De plus, le deuxième crochet 204 présente également une portion inférieure 208 en forme de V. Le levier est opposé et dans l'axe de l'extrémité 208 en forme de V.

Lorsque les crochets, 202 et 204, sont désengagés, comme représenté en figure 14, on note que la portion inférieure 208 en forme de V du deuxième crochet 204 est pleine au niveau du plus petit angle du « V » et libre au niveau du plus grand angle du « V ». Préférentiellement, le plus petit angle de la portion inférieure en forme de V du deuxième crochet 204 présente un angle compris entre 30° et 90°. Autrement dit, la portion inférieure 208 en forme de V pleine du deuxième crochet 204 présente un angle compris entre 45° et 90°. En d'autres termes, le deuxième crochet 204 présente une forme complémentaire au premier crochet 202. Par exemple, le deuxième crochet 204 présente une partie libre 209 en forme de V en regard de la partie saillante 212 et une partie saillante 208 en forme de V en regard de la supérieure 206 en forme de V, en position engagée.

On note que, lorsque les deux crochets, 202 et 204, sont encliquetés, comme représenté en figure 9, la portion supérieure 206 en forme de V du crochet 202 entre en contact avec la partie libre 209 en forme de V du deuxième crochet 204. Autrement dit, les deux portions en forme de V des deux crochets, 202 et 204, sont de forme correspondante permettant ainsi l'encliquetage des deux crochets, 202 et 204. De plus, la partie de la portion saillante 212 du premier crochet 202 est présente dans la portion libre en forme de V inversé du deuxième crochet 204.

Dans les figures 9 et 10, les endroits des contacts sont indiqués par une flèche en pointillé.

On observe, en figure 9, une configuration d'installation du transat 200 dans laquelle les crochets, 202 et 204, sont encliquetés et le pied 160 présente un élément de butée 211 entrant en contact avec la partie 131 de l'armature 220. Autrement dit, le contact forme une butée entre l'élément de butée 211 du pied 160 et l'armature 220. L'élément de butée 211 est préférentiellement un épaulement formé dans la tige 203 de l'extrémité proximale 165 du pied 160.

On observe, en figure 10, une configuration de désengagement du transat 200 dans laquelle la portion inférieure 208 en forme de V du deuxième crochet 204 pleine est en contact avec une partie de la portion saillante 212 en forme de V du premier crochet 202. On note que le contact forme une butée entre les deux crochets, 202 et 204. Autrement dit, la portion saillante 212 du premier crochet 202 est en butée sur la partie correspondante du deuxième crochet 204. Cette configuration de désengagement du transat 200, correspond à un angle maximal de rotation. En effet, il est impossible de pivoter davantage le pied, l'angle maximal de rotation est fixé.

On observe également, en figure 10, que l'angle formé par la partie centrale 131 et chaque butée du pied 160 est égal à 8°, une butée étant selon une configuration d'installation du transat représentée en figure 9 et l'autre butée étant selon une configuration dite « configuration de désengagement du transat » de désengagement du transat représentée en figure 10. On note, en figure 10, que l'angle de 8° est représenté par une double flèche incurvée. On note que les crochets, 202 et 204, sont en contact dans la configuration de désengagement du transat. Dans des alternatives, cet angle présente une valeur inférieure à 8°.

Ainsi, lorsqu'un utilisateur plie le pied 160, une sécurité supplémentaire est ajoutée. Le pied 160 entre en butée, contre une surface du crochet 202, selon la configuration de désengagement du transat, pour éviter un repli intempestif. L'utilisateur doit manipuler le deuxième crochet 204 pour effectivement désengager le pied 160 de la surface du crochet 202 et replier le pied 160.

On observe, en figure 11, une vue dynamique d'un déverrouillage manuel réalisé par désengagement des deux crochets, 202 et 204. Ce désengagement est réalisé en poussant le levier du deuxième crochet 204 selon un mouvement présentant une direction opposée au crochet 202. On note que le désengagement visible en figure 11 est possible lorsque le pied est initialement dans une configuration de désengagement du transat 200 représentée en figure 9. De plus, la portion saillante 212 est arrondie pour permettre le désengagement du deuxième crochet 204. Une déformation élastique de la tige 203 de l'extrémité proximale 165 du pied 160 est également visible en figure 11. Lors de cette déformation élastique de la tige 203 les deux portions en forme de V, 206 et 208, des crochets, 202 et 204, glissent l'une sur l'autre.

On observe en figure 12 une vue dynamique qui suit temporellement la vue représentée en figure 11. On observe, en figure 12, le désengagement total des deux crochets, 202 et 204, et le début de rotation du pied 160 selon l'axe de la charnière 170. Ce désengagement correspond au désengagement total de la tige 203 et de la partie 131 de l'armature 220.

On observe en figure 13 une vue dynamique qui suit temporellement la vue représentée en figure 12. On note, en figure 13, le désengagement total de la tige 203, et la continuité de la rotation du pied selon l'axe de la charnière 170.

On observe, en figure 14, une vue dynamique qui suit temporellement la vue représentée en figure 13. On note, en figure 14, le désengagement total de la tige 203, et la rotation totale du pied selon l'axe de la charnière, le pied étant en position totalement pliée autour de la partie 131 de l'armature 220.

On note qu'une armature 120 est rigide. Autrement dit, les parties supérieure, centrale et inférieure, 130, 131 et 140, de l'armature 120 et le pied 160 sont, par exemple, des lames ou des tiges incurvées constituées d'un matériau rigide connu de la personne du métier. Dans des modes de réalisation, les armatures 120 sont constituées au moins en partie par un matériau rigide composé de plastique recyclé. Dans des variantes, les armatures 120 sont en métal renforcé de fibre de carbone. Les caractéristiques de matériau mentionnées pour les armatures 120 sont également valables pour les armatures 220 du dispositif 200.

Dans des modes de réalisation, les armatures 120 et les tiges, 105 et 110, du dispositif 100 sont au moins partiellement formées d'un matériau choisi parmi les polymères suivants :
- polyamide (d'acronyme « PA ») chargé en fibre de verre,
- polypropylène (d'acronyme « PP ») chargé en fibre de verre,
- polycarbonate (d'acronyme « PC ») et
- polyéthylène à haute densité (d'acronyme « PE »).

Ainsi, ces polymères confèrent à l'armature 120 du transat 100 une rigidité et un poids réduit. Par exemple, dans ces modes de réalisation, le transat 100 monté ou démonté présente un poids inférieur à 5 kilogrammes, notamment inférieur à 2 kilogrammes et notamment égal à 1,3 kilogramme ou à 1,2 kilogramme.

Les caractéristiques de matériau énoncées pour le transat 100 sont également valables et transposables au transat 200.

On note que, les transats, 100 et 200, sont en conformité, par exemple, avec la norme « NF EN 12790 de juin 2009 ». Les paramètres de cette norme sont définis lorsqu'un nourrisson est disposé dans le transat, 100 ou 200. Un premier paramètre est une hauteur d'assise, dite hauteur « H », correspondant à la distance entre le sol d'installation et la partie de la toile la plus proche du sol. Autrement dit, la hauteur H est la distance minimale entre la partie inférieure de l'assise souple et flexible et la surface horizontale. Un deuxième paramètre un angle, dit angle « béta » selon la nomenclature et correspondant à un angle d'assise ou d'inclinaison. Autrement dit, l'angle β est l'angle entre le dossier et la surface horizontale. Un transat, 100 ou 200, est en conformité avec cette norme lorsque :
- la hauteur H est supérieure à 15 mm et
- l'angle bêta est compris entre 10° et 80°.

On observe, en figure 15, les paramètres correspondants à une hauteur H et un angle bêta, associés à la norme énoncée précédemment. On note, en figure 15, que la hauteur H est représentée par une double flèche droite et l'angle bêta est représenté par une double flèche incurvée. Notamment, l'angle bêta correspond à un angle formé par une droite E et une autre droite F. La droite E est tangente à un arc formé par une partie de la toile servant de dossier au nourrisson, c'est-à-dire la partie de la toile sur laquelle le dos et la tête du nourrisson sont appuyés. On note que la tête du nourrisson est sensiblement alignée à son dos, autrement dit la tête du nourrisson est globalement dans le prolongement de sa colonne vertébrale. La droite F passe par un premier point d'appui 155 du transat 200 sur le sol, correspondant à un point de tangence. Autrement dit, la droite F est tangente à l'arc formé par la partie inférieure 140 et en contact avec le sol d'installation. La droite F passe également par un deuxième point d'appui présent sur l'extrémité de la partie distale 175 du pied 160 en contact avec le sol.

On observe, en figure 16, une vue agrandie 216 d'une partie du transat 200. Sur cette vue agrandie 216, on observe :
- une première droite, dite « A », passant par une extrémité de l'arc de la partie inférieure 140 et l'emboitement transversal 112 ;
- une deuxième droite, dite « B », parallèle à la première droite A et tangente à l'arc formé par la première partie 141 de la partie inférieure 140, ou à l'arc formé par la deuxième partie 142 de la partie inférieure 140 ;
- une troisième droite, dite « C » passant par les deux extrémités de l'arc formé par la partie inférieure 140 ; et
- une quatrième droite, dite « D », parallèle à la troisième droite C et tangente à l'arc formé par la partie inférieure 140.

Dans des modes de réalisation, tels que celui représenté en figure 16, la distance entre la première droite A et la deuxième droite B est inférieure ou égale à la moitié de la distance entre la troisième droite C et une quatrième droite D. On note, en figure 16, que chaque distance est représentée par une double flèche.

Les caractéristiques énoncées précédemment lors de la description des figures 16 et 17 énoncées pour le transat 200 sont également valables et donc transposables au transat 100.

Dans des modes de réalisation, la toile 115 est un tissu maillé en matière naturelle ou synthétique de forme sensiblement rectangulaire dont deux faces opposées sont chacune liées à une tige, 105 et 110. Cette liaison est formée, par exemple, par l'adjonction d'une bande d'autoagrippant, connue de l'homme du métier sous le nom de « scratch », sur une face de la toile 115 de manière à être accrochée à une bande complémentaire positionnée sur cette même face de la toile 115. La liaison peut également être effectuée au moyen de boutons pression pour former un ourlet autour de la tige, 105 et 110.

Dans des variantes, la toile 115 est cousue autour de chaque tige, 105 et 110. La toile forme donc un ourlet dans lequel la tige est insérée. Dans les modes de réalisation représentés en figures 1 et 5, l'ourlet recouvre intégralement la tige et deux orifices sont pratiqués dans l'ourlet pour laisser passer au travers du tissu les attaches, 135 et 145.

Préférentiellement, la toile 115 présente une forme concave lorsque les tiges, 105 et 110, sont éloignées. Cette forme est obtenue, par exemple, par le positionnement de coutures sur la toile 115 provoquant l'étirement de certaines parties de la toile 115 seulement lors de l'éloignement des tiges, 105 et 110.

Dans des variantes, la liaison est réalisée par un ensemble d'oeillets et de crochets (non représentés) permettant la fixation de la toile 115 autour d'une tige, 105 ou 110.

La toile 105 peut être en tissus imperméable, déperlant, polaire, à illustrer ou en lyocell, par exemple.

Préférentiellement, la toile 115 comporte, sur au moins un bord de toile s'étendant entre deux tiges, un renfort cousu. Le renfort est, par exemple, une sangle en aramide ou en nylon. La sangle peut être cousue sur la face de dessous de la toile 115. Dans des modes de réalisation préférentiels, pour s'assurer de la bonne cohésion entre la toile et le renfort, la toile forme un ourlet sur au moins une partie de la dimension entre les tiges 105 et 110, et préférentiellement sur l'intégralité du côté de la toile 115.

Chaque tige, 105 et 110, est, par exemple, une barre en matière plastique, métallique ou en bois. La tige basse 105 comporte des attaches 145 à chaque partie inférieure 140.

Dans des modes de réalisation (non représentés), la toile 115 comporte un harnais. Ce harnais permet la fixation en position d'un enfant positionné contre la toile 115. Ce harnais est, par exemple, un harnais à trois ou cinq points d'attache par sangles et encliquetage rapide.

Dans des modes de réalisation, les attaches, 135 et 145, sont un système en deux parties : une partie comportant une encoche, l'autre partie comportant une pièce déformable élastiquement et une butée de non-retour s'insérant dans la première partie jusqu'à ce que la butée atteigne l'encoche et s'y emboite en reprenant sa forme initiale, la butée entrant en contact avec un bord de l'encoche. Pour défaire la fixation, il faut appuyer sur la butée pour la débloquer de l'encoche. On trouve ce type de fixations sur les sacs à dos, par exemple.

Dans des variantes, les attaches, 135 et 145, comportent une encoche réalisée dans une tige, 105 ou 110, de manière à ce que la fixation soit réalisée directement entre au moins la partie inférieure de l'armature ou la partie supérieure de l'armature et la tige, 105 ou 110. Cette encoche peut être entourée d'une sangle de la toile 115.

Préférentiellement, chaque tige, 105 et 110, comporte deux attaches, 135 ou 145, de la partie inférieure d'une armature ou la partie supérieure de l'armature.

Dans des modes de réalisation, au moins un appui, 155 ou la partie proximale 175 du pied en contact avec le sol, est au moins partiellement recouvert d'un matériau antidérapant. Par exemple, le matériau antidérapant est constitué de caoutchouc antidérapant ou de polychlorure de vinyle (acronyme de « PVC ») antidérapant connus de la personne du métier.

Dans des modes de réalisation, le transat, 100 et 200, comporte une traverse de stabilisation 106 munie de moyens d'attache à une extrémité de chaque pied 160.

Par exemple, la traverse de stabilisation 106 est une tige en métal ou en plastique qui comporte, proche de chaque extrémité un moyen de fixation à une extrémité de chaque pied 160. Préférentiellement, le moyen de fixation comporte un relief oblong s'emboitant avec un relief correspondant sur un pied 160. Par exemple, le relief oblong peut dépasser de la traverse 106 et s'insérer dans une rainure correspondante au moins partiellement, du pied 160.

Dans d'autres modes de réalisation (non représentés), le moyen de fixation de la traverse sur un pied comporte une pince de dimensions correspondantes aux dimensions du pied 136 configurée pour se déformer et entourer au moins partiellement le pied 136.

Dans des modes de réalisation (non représentés), le transat, 100 ou 200, comporte un arc de support d'éléments mobiles suspendus en regard de la toile 115. Cet arc est, par exemple, formé par une ou plusieurs tiges en matière plastique ou métallique, cet arc étant configuré pour recouvrir au moins partiellement la toile 115.

Par exemple, cet arc est fixé à la toile 115 ou aux armatures 120, 120 ou 220.

Cet arc comporte au moins un élément mobile suspendu, cet élément étant, par exemple, un jouet ou une peluche, positionné à portée de toucher d'un enfant positionné contre la toile.

Dans des variantes, cet arc présente une forme rectangulaire ou polygonale.

Dans des modes de réalisation, lorsque le transat est plié, le volume global de la structure compacte pliée obtenue est inférieur ou égal à 1,5 litre.

Dans des modes de réalisation, le transat monté ou démonté présente un poids inférieur à 5 kilogrammes, préférentiellement inférieur à 2 kilogrammes et encore plus préférentiellement égal à 1,3 kilogramme.

Dans des modes de réalisation (non représentés), le transat, 100 ou 200, comporte un auvent de protection amovible, fixable à la toile 115 ou aux armatures 120, 120 ou 220, couvrant au moins une partie de la toile 115. Préférentiellement, lorsque l'auvent est fixé aux armatures, 120 ou 220, l'auvent est fixé sur les parties supérieures 130 des armatures, 120 ou 220.

Cet auvent est, par exemple, une structure souple grossièrement en forme de demi-cylindre de révolution fixé à la toile 115 ou aux armatures ,120 ou 220. Cet auvent comporte, par exemple, une toile au moins partiellement opaque filtrant les rayons ultraviolets. Autrement dit, l'auvent est constitué d'un matériau au moins partiellement réfléchissant aux ultraviolets (d'acronyme « UV »). Ainsi, l'auvent disposé au-dessus du nourrisson protègera la peau du nourrisson contre les rayons UV émis par le soleil.

Dans des modes de réalisation (non représenté), le transat, 100 ou 200, comporte un tissu maillé, fixé à l'auvent et à la toile 115, couvrant une autre partie de la toile 115 que la partie couverte par l'auvent 160. Par exemple, ce tissu maillé est fixé à l'auvent et à la toile 115 par un système de scratch ou d'encliquetage. Les mailles de ce tissu maillé présentent préférentiellement un écartement ne permettant pas à un insecte de type moustique de traverser le tissu maillé. Ainsi, le tissu maillé empêche les moustiques d'atteindre le nourrisson disposé sur le transat. Dans des variantes, ce tissu maillé est imprégné d'insecticide.

Dans des modes de réalisation (non représentés), le transat, 100 ou 200, comporte un moyen de capture de la température à proximité du ou sur le transat, 100 ou 200, et un moyen de signalement d'une information représentative de la température captée.

Le moyen de capture de la température est, par exemple, un thermomètre électronique positionné sur l'un des éléments constitutifs du transat, 100 ou 200.

Par exemple, le moyen de signalement est une pastille changeant de couleur en fonction de la température captée par effet de la température ou par effet d'une commande émise par le moyen de capture.

Dans des variantes, ce moyen de signalement est un écran d'affichage d'une information représentative de la température captée.

Dans des variantes, ce moyen de signalement est une diode électroluminescente émettant un signal lumineux en fonction de la température captée.

Dans des variantes, ce moyen de signalement est une antenne configurée pour émettre un signal sans-fil en direction d'un terminal distant, ce signal sans-fil comportant une information représentative de la température captée ou du franchissement par la température captée d'une valeur limite prédéterminée. Cette antenne est, par exemple, configurée pour émettre selon le standard Bluetooth, IEEE 802.11 dit « Wi-Fi » ou en radiofréquences.

Dans des modes de réalisation (non représentés), le transat, 100 ou 200, comporte un capteur d'image fixé à une armature, 120 ou 220, et un moyen de transmission des images captées.

Par exemple, le capteur d'image est un capteur optique fixé à une pièce mécanique fixée à une armature, 120 ou 220. Lorsque ce capteur d'image est alimenté, la capture d'image est réalisée en permanence. Dans des variantes, la capture d'image dépend de la détection d'une vibration ou d'un signal sonore à proximité. Ce capteur d'image est, dans des variantes, amovible.

Le moyen de transmission des images captées est, par exemple, une antenne configurée pour émettre un signal sans-fil en direction d'un terminal distant, ce signal sans-fil comportant une information représentative d'au moins une image captée. Cette antenne est, par exemple, configurée pour émettre selon le standard Bluetooth, IEEE 802.11 dit « Wi-Fi » ou en radiofréquences. Dans des variantes, cette antenne est confondue avec l'antenne mise en œuvre pour réaliser le moyen de signalement.

Dans des modes de réalisation (non représentés), le transat, 100 ou 200, comporte un moyen d'orientation du capteur d'image commandé en fonction de la réception d'une commande d'orientation.

Par exemple, le moyen d'orientation du capteur d'image est une pièce mécanique de support du capteur d'image libre en rotation et dont la rotation est réalisée par un moteur. La mise en mouvement de ce moteur est commandée par la réception d'une commande d'orientation du capteur d'image par un moyen de réception. Ce moyen de réception est, par exemple, une antenne configurée pour recevoir un signal sans-fil comportant une information représentative d'une commande d'orientation. Cette antenne est, par exemple, configurée pour émettre selon le standard Bluetooth, IEEE 802.11 dit « Wi-Fi » ou en radiofréquences. Dans des variantes, cette antenne est confondue avec l'antenne mise en œuvre pour réaliser le moyen de signalement ou pour réaliser le moyen de transmission.

Dans des variantes, le capteur d'image est mobile selon deux axes de rotation orthogonaux.

La commande d'orientation est émise, par exemple, par un terminal portable communicant d'un utilisateur, tel qu'un ordiphone (de l'anglais « smartphone ») ou une tablette numérique par exemple.

Dans des variantes, la commande reçue comporte une commande :
- de transmission d'un flux continu d'images,
- de transmission périodique d'images,
- de modification de la fréquence de transmission d'image et/ou
- de modification d'un paramètre d'activation du capteur d'image.

Dans des variantes, une antenne mise en œuvre est configurée pour transmettre un signal sans-fil comportant une information représentative d'un niveau de charge d'une source d'alimentation électrique autonome alimentant l'un des dispositifs du transat, 100 ou 200.

On observe, en figure 17, un mode de réalisation du kit 300 objet de l'invention.

Le kit 300 comporte un sac de transport, deux tiges, 105 et 110, de maintien d'une toile 115, la toile 115, et au moins deux ensembles comportant chacun trois parties, 130, 131 et 140, assemblables, pour former une armature rigide, 120 ou 220 :
- une première partie dite « supérieure » 130 comportant une attache 135 à une tige 110,
- une deuxième partie dite « centrale » 131 comportant un emboitement colinéaire 111 à la partie supérieure et un pied 160, le pied 160 comportant :
- une extrémité proximale 165 fixée à la partie centrale par un moyen de liaison 170 et
- une extrémité distale 175, et
- une troisième partie dite « inférieure » 140 comportant un emboitement colinéaire 111 à la partie centrale et une attache 145 à l'autre tige 105.

En d'autres termes, le kit 300, représenté en figure 17, comporte :
- un transat, 100 ou 200, démonté et
- un sac de transport 301 adapté aux dimensions du transat, 100 ou 200, démonté.

Préférentiellement, lorsque le transat, 100 ou 200, est démonté, les parties du transat, 100 ou 200, sont enroulées par la toile 115 du transat, 100 ou 200. Autrement dit, la toile 115 du transat, 100 ou 200, forme une enveloppe enroulée, les parties du transat, 100 ou 200, étant disposées à l'intérieur de cette enveloppe.

Dans des modes de réalisation, tels que celui représenté en figure 17, le sac de transport 301 présente une ouverture délimitée par un cordon de serrage 302 et un stopper 303. L'ouverture du sac de transport 301 est configurée pour insérer le transat démonté, 100 ou 200, et fermer le sac 301. En d'autres termes, après insertion du transat démonté, 100 ou 200, dans le sac de transport 301, l'ouverture du sac 301 est fermée avec le cordon de serrage 302. Une telle fermeture et un tel serrage sont notamment mis en œuvre dans les sacs à baluchon. On note que le serrage du cordon 302 est maintenu par le stoppeur 303. Autrement dit, le stoppeur 303 est configuré pour bloquer l'ouverture du sac 301 dans une configuration fermée. On observe, en figure 17, que le sac de transport 301 est un tronc de cylindre lorsque le transat, 100 ou 200, est disposé à l'intérieur.

Dans des variantes, telles que celle représentée en figure 18, le sac de transport 306 d'un kit 305 est un sac enroulé. On observe que le sac enroulé 306 comporte deux sangles 307 de maintien d'enroulement. Dans cette variante, chaque sangle 307 comporte, au niveau d'une extrémité un ourlet 308 et au niveau de l'autre extrémité, un crochet 309. On note que, lorsque le sac 306 est enroulé, l'accroche de l'ourlet 308 d'une sangle 307 sur le crochet 309 de la même sangle 307 maintient l'enroulement du sac 306. Dans cette variante, une telle accroche s'effectue en passant le crochet 309 dans un creux formé par l'ourlet 308. Dans d'autres variantes, l'accroche des deux extrémités d'une sangle 307 s'effectue par encliquetage de deux parties, on trouve ce type d'accroche sur les sacs à dos, par exemple. Dans d'autres variantes, l'accroche des deux extrémités d'une sangle 307 s'effectue par un tissu autoagrippant (« scratch » en anglais). Par exemple, une extrémité de la sangle présente un tissu autoagrippant et l'autre extrémité de la sangle présente un autre tissu correspondant et configuré pour adhérer de manière réversible au tissu autoagrippant.

On observe, en figure 19, l'enroulement partiel du sac enroulé 306, correspondant à une configuration intermédiaire entre l'enroulement et le déroulement du sac 306.

On observe, en figure 20, le sac 306 intégralement déroulé. On note que le sac 306 présente une cavité interne dans laquelle le transat, 100 ou 200, est disposé. On note que les parties du transat, 100 ou 200, sont enroulées par la toile 115 du transat, 100 ou 200.

Dans d'autres variantes, telles que celle représentée en figure 21, le sac de transport 311 d'un kit 310 est un sac à dit à « fermeture éclair » 312. Préférentiellement, le sac 311 forme un tronc de cylindre. Par exemple, le sac 311 formant un tronc de cylindre présente une hauteur environ égale à 40 cm et un diamètre compris entre 10 cm et 15 cm.

On observe, en figures 21 et 22, que la fermeture éclair 312 du sac 311 est présente sur la surface latérale du tronc de cylindre. La fermeture éclair 312 s'étend sur deux portions opposées, c'est-à-dire que chaque portion est proche de chaque surface circulaire présente à une extrémité du tronc de cylindre. Ces deux portions opposées forment respectivement un cercle, chaque cercle délimitant une surface sensiblement parallèle aux surfaces circulaires des deux extrémités du tronc de cylindre. On note que les surfaces circulaires sont délimitées par une directrice du tronc de cylindre. Préférentiellement, la fermeture éclair ne s'étend pas sur la totalité de la circonférence des cercles. Autrement dit, les deux portions présentant la fermeture éclair 312 ont une portion libre exempte de fermeture éclair 312.

On observe, en figure 21, que la fermeture éclair 312 s'étend également le long d'une portion présente sur la surface latérale du tronc de cylindre, cette potion étant parallèle à la hauteur du cylindre. Autrement dit, une telle portion comporte une génératrice du tronc de cylindre.

Dans des modes de réalisation, tel que celui représenté en figure 21, le sac comporte deux anses 313 de transport.

Dans des modes de réalisation, une notice de montage et/ou d'utilisation du transat, 100 ou 200, est imprimée en pictogramme sur une surface d'un sac, 301, 306 ou 311. Préférentiellement, dans certains modes de réalisation du sac, 306 ou 311, la notice est imprimée sur une surface interne du sac, 306 ou 311. Préférentiellement, un sac de transport, 301, 306 ou 311, comporte au moins :
- une anse 313 permettant de soulever et transporter le sac, 301, 306 ou 311,
- une lanière permettant de transporter en bandoulière le sac, 301, 306 ou 311, et/ou
- une bretelle permettant de transporter le sac, 301, 306 ou 311, de manière similaire à un sac à dos.

## Revendications

1. Transat (100, 200) démontable pour un nourrisson prédéterminé, comportant deux tiges (105,110) de maintien d'une toile (115) suspendue entre les tiges, les tiges présentant des axes parallèles, **caractérisé en ce qu'**il comporte deux armatures rigides (120, 220), chaque armature présentant un profilé dans un plan normal aux axes des tiges et comportant au moins trois parties démontables :
- une première partie dite « supérieure » (130) comportant une attache (135) à une tige (110) et configurée pour soutenir la toile au niveau de la tête du nourrisson ;
- une deuxième partie dite « centrale » (131) comportant un emboitement colinéaire (111) à la partie supérieure et un pied (160), le pied comportant :
- une extrémité proximale (165) fixée à la partie centrale par un moyen de liaison (170) et
- une extrémité distale (175) formant un appui sur le sol d'installation du transat ; et
- une troisième partie dite « inférieure » (140) comportant un emboitement colinéaire (111) à la partie centrale et une attache (145) à l'autre tige (110), formant un arc dont une tangente passe par l'extrémité distale du pied, et configurée pour surélever les pieds du nourrisson ;
la toile présentant, au niveau de la tête du nourrisson, un angle d'inclinaison par rapport à la tangente de la troisième partie passant par l'extrémité distale du pied, compris entre 10° et 80°.

2. Transat (100, 200) selon la revendication 1, dans lequel l'arc de la partie inférieure (140) présente deux parties (141, 142) solidarisées de manière réversible par un emboitement transversal (112).

3. Transat (100, 200) selon la revendication 2, dans lequel la distance entre une première droite (A) passant par une extrémité de l'arc de la partie inférieure (140) et l'emboitement transversal (112) et une deuxième droite (B) parallèle à la première droite et tangente à l'arc est inférieure ou égale à la moitié de la distance entre une troisième droite (C) passant par les deux extrémités de l'arc et une quatrième droite (D) parallèle à la troisième droite et tangente à l'arc.

4. Transat (100, 200) selon l'une des revendications 1 à 3, dans lequel un emboitement (111, 112) comporte, sur une partie, une butée et sur l'autre partie, un cliquet rétractable de forme correspondante à la butée.

5. Transat (100, 200) selon l'une des revendications 1 à 4, dans lequel un pied (160) d'une partie centrale (131) est dépliable, le moyen de liaison (170) étant une liaison pivot d'axe de rotation parallèle à l'axe des tiges.

6. Transat (100, 200) selon l'une des revendications 1 à 5, qui comporte, de plus, un moyen d'immobilisation (101, 201) du pied (160) en position dépliée.

7. Transat (200) selon la revendication 6, dans lequel le moyen d'immobilisation (201) du pied (160) comporte :
- la partie centrale (131) comportant un premier crochet (202) et
- une tige (203) fixée à l'extrémité proximale (165) du pied et présentant une extrémité formant un deuxième crochet (204),
les deux crochets étant configurés pour s'encliqueter de manière réversible, le pied présentant au moins une butée (211) configurée pour entrer en contact avec la partie centrale dans une configuration dite « configuration d'installation du transat ».

8. Transat (100) selon la revendication 6, dans lequel le moyen d'immobilisation (101) du pied (160) comporte un élément de blocage configuré pour être encliqueté à la partie centrale (161) fixée à l'extrémité proximale (165) du pied, l'élément de blocage formant une butée de blocage (104) contre une portion de l'extrémité proximale du pied en position dépliée.

9. Transat (100, 200) selon l'une des revendications 1 à 8, dans lequel au moins un appui au sol (155) est au moins partiellement recouvert d'un matériau antidérapant.

10. Transat (100, 200) selon l'une des revendications 1 à 9, présentant un poids inférieur à 2 kilogrammes.

11. Transat (100, 200) selon l'une des revendications 1 à 10, dans lequel au moins une tige (105,110) présente un évidement longitudinal de dimensions correspondantes à au moins une des trois parties (130, 131, 140) et configuré pour loger ladite au moins une partie lorsque le transat est démonté.

12. Kit (300, 305, 310) comportant un sac de transport (301, 306, 311), deux tiges (105,110) de maintien d'une toile (115), la toile et au moins deux ensembles comportant chacun trois parties (130, 131 et 140) assemblables pour former une armature rigide (120, 220) :
- une première partie dite « supérieure » (130) comportant une attache (135) à une tige (110) ;
- une deuxième partie dite « centrale » (131) comportant un emboitement colinéaire (111) à la partie supérieure et un pied (160), le pied comportant :
- une extrémité proximale (165) fixée à la partie centrale par un moyen de liaison (170) et
- une extrémité distale (175) ; et
- une troisième partie dite « inférieure » (140) comportant un emboitement colinéaire (111) à la partie centrale et une attache (145) à l'autre tige (110).

## Patentansprüche

1. Demontierbare Wippe (100, 200) für einen vorbestimmten Säugling, umfassend zwei Stäbe (105, 110) zum Halten eines zwischen den Stäben hängenden Tuchs (115), wobei die Stäbe parallele Achsen aufweisen, **dadurch gekennzeichnet, dass** sie zwei starre Gestänge (120, 220) umfasst, wobei jedes Gestänge ein Profil in einer zu den Achsen der Stäbe senkrechten Ebene aufweist und mindestens drei demontierbare Teile umfasst:
- einen ersten, sogenannten "oberen" Teil (130), der eine Befestigung (135) an einem Stab (110) umfasst und dazu ausgestaltet ist, das Tuch im Bereich des Kopfes des Säuglings zu stützen;
- einen zweiten, sogenannten "mittleren" Teil (131), der eine Steckverbindung (111), die kollinear zu dem oberen Teil ist, und einen Fuß (160) umfasst, der Fuß umfassend:
- ein proximales Ende (165), das durch ein Verbindungsmittel (170) an dem mittleren Teil fixiert ist, und
- ein distales Ende (175), das eine Stütze auf dem Boden zum Aufstellen der Wippe bildet; und
- einen dritten, sogenannten "unteren" Teil (140), der eine Steckverbindung (111), die kollinear zu dem mittleren Teil ist, und eine Befestigung (145) an dem anderen Stab (110) umfasst, einen Bogen bildet, von dem eine Tangente durch das distale Ende des Fußes verläuft, und dazu ausgestaltet ist, die Füße des Säuglings anzuheben;
wobei das Tuch, im Bereich des Kopfes des Säuglings, einen Neigungswinkel in Bezug auf die durch das distale Ende des Fußes verlaufende Tangente des dritten Teils zwischen 10° und 80° aufweist.

2. Wippe (100, 200) nach Anspruch 1, wobei der Bogen des unteren Teils (140) zwei Teile (141, 142) aufweist, die durch eine Quersteckverbindung (112) reversibel befestigt sind.

3. Wippe (100, 200) nach Anspruch 2, wobei der Abstand zwischen einer ersten Geraden (A), die durch ein Ende des Bogens des unteren Teils (140) und die Quersteckverbindung (112) verläuft, und einer zweiten Geraden (B), die parallel zur ersten Geraden ist und den Bogen tangiert, die Hälfte oder weniger des Abstands zwischen einer dritten Geraden (C), die durch die beiden Enden des Bogen verläuft, und einer vierten Geraden (D), die parallel zu der dritten Gerade ist und den Bogen tangiert, beträgt.

4. Wippe (100, 200) nach einem der Ansprüche 1 bis 3, wobei eine Steckverbindung (111, 112) an einem Teil einen Anschlag und an dem anderen Teil eine zurückziehbare Sperrklinke von dem Anschlag entsprechender Form umfasst.

5. Wippe (100, 200) nach einem der Ansprüche 1 bis 4, wobei ein Fuß (160) eines mittleren Teils (131) ausklappbar ist, wobei das Verbindungsmittel (170) eine Schwenkverbindung mit einer zu der Achse der Stäbe parallelen Drehachse ist.

6. Wippe (100, 200) nach einem der Ansprüche 1 bis 5, die ferner ein Mittel (101, 201) zur Immobilisierung des Fußes (160) in der ausgeklappten Position umfasst.

7. Wippe (200) nach Anspruch 6, wobei das Mittel (201) zur Immobilisierung des Fußes (160) umfasst:
- den mittleren Teil (131), der einen ersten Haken (202) umfasst, und
- einen Stab (203), der an dem proximalen Ende (165) des Fußes fixiert ist und ein Ende aufweist, das einen zweiten Haken (204) bildet,
wobei die beiden Haken dazu ausgestaltet sind, reversibel ineinander einzurasten, wobei der Fuß mindestens einen Anschlag (211) aufweist, der dazu ausgestaltet ist, in einer als "Aufstellungskonfiguration der Wippe" bezeichneten Konfiguration mit dem mittleren Teil in Kontakt zu gelangen.

8. Wippe (100) nach Anspruch 6, wobei das Mittel (101) zur Immobilisierung des Fußes (160) ein Sperrelement umfasst, das dazu ausgestaltet ist, in den mittleren Teil (161), der an dem proximalen Ende (165) des Fußes fixiert ist, eingerastet zu werden, wobei das Sperrelement einen Sperranschlag (104) gegen einen Abschnitt des proximalen Endes des Fußes in der ausgeklappten Position bildet.

9. Wippe (100, 200) nach einem der Ansprüche 1 bis 8, wobei mindestens eine Stütze am Boden (155) mindestens teilweise mit einem rutschhemmenden Material überzogen ist.

10. Wippe (100, 200) nach einem der Ansprüche 1 bis 9, die ein Gewicht von weniger als 2 Kilogramm aufweist.

11. Wippe (100, 200) nach einem der Ansprüche 1 bis 10, wobei mindestens ein Stab (105, 110) eine Längsaussparung aufweist, deren Abmessungen mindestens einem der drei Teile (130, 131, 140) entsprechen und die dazu ausgestaltet ist, mindestens einen Teil aufzunehmen, wenn die Wippe demontiert wird.

12. Bausatz (300, 305, 310), umfassend einen Transportbeutel (301, 306, 311), zwei Stäbe (105, 110) zum Halten eines Tuchs (115), das Tuch und mindestens zwei Anordnungen, die jeweils drei Teile (130, 131 und 140) umfassen, die zusammenfügbar sind, um ein starres Gestänge (120, 220) zu bilden:
- einen ersten, sogenannten "oberen" Teil (130), der eine Befestigung (135) an einem Stab (110) umfasst;
- einen zweiten, sogenannten "mittleren" Teil (131), der eine Steckverbindung (111), die kollinear zu dem oberen Teil ist, und einen Fuß (160) umfasst, der Fuß umfassend:
- ein proximales Ende (165), das durch ein Verbindungsmittel (170) an dem mittleren Teil fixiert ist, und
- ein distales Ende (175); und
- einen dritten, sogenannten "unteren" Teil (140), der eine Steckverbindung (111), die kollinear zu dem mittleren Teil ist, und eine Befestigung (145) an dem anderen Stab (110) umfasst.

## Claims

1. Disassemblable baby bouncer (100, 200) for a predetermined infant, comprising two rods (105, 110) for holding a piece of fabric (115) suspended between the rods, the rods having parallel axes, **characterized in that** it comprises two rigid frames (120, 220), each frame having a profile in a plane normal to the axes of the rods and comprising at least three disassemblable parts:
- a first part, referred to as "upper" part (130), comprising an attachment (135) for attaching to a rod (110) and configured to support the fabric at the infant's head;
- a second part, referred to as "central" part (131), comprising a joint (111) collinear to the upper part and a foot (160), the foot comprising:
- a proximal end (165) fastened to the central part by a connecting means (170) and
- a distal end (175) forming a bearing surface on the floor on which the baby bouncer is installed; and
- a third part, referred to as "lower" part (140), comprising a joint (111) collinear to the central part and an attachment (145) for attaching to the other rod (110), said lower part forming an arc having a tangent that passes through the distal end of the foot and being configured to raise the infant's feet;
the fabric having, at the infant's head, an angle of inclination with respect to the tangent of the third part passing through the distal end of the foot of between 10° and 80°.

2. Baby bouncer (100, 200) according to Claim 1, wherein the arc of the lower part (140) has two parts (141, 142) that are reversibly secured by a transverse joint (112).

3. Baby bouncer (100, 200) according to Claim 2, wherein the distance between a first straight line (A) passing through one end of the arc of the lower part (140) and the transverse joint (112) and a second straight line (B) parallel to the first straight line and tangent to the arc is less than or equal to half the distance between a third straight line (C) passing through both ends of the arc and a fourth straight line (D) parallel to the third straight line and tangent to the arc.

4. Baby bouncer (100, 200) according to one of Claims 1 to 3, wherein a joint (111, 112) comprises, on one part, a stop and, on the other part, a retractable pawl with a shape corresponding to the stop.

5. Baby bouncer (100, 200) according to one of Claims 1 to 4, wherein a foot (160) of a central part (131) can be unfolded, the connecting means (170) being a pivot connection with an axis of rotation parallel to the axis of the rods.

6. Baby bouncer (100, 200) according to one of Claims 1 to 5, which further comprises an immobilization means (101, 201) for immobilizing the foot (160) in the unfolded position.

7. Baby bouncer (200) according to Claim 6, wherein the immobilization means (201) for immobilizing the foot (160) comprises:
- the central part (131) comprising a first hook (202) and
- a rod (203) fastened to the proximal end (165) of the foot and having an end forming a second hook (204), the two hooks being configured to be reversibly snap-fastened together, the foot having at least one stop (211) configured to come into contact with the central part in a configuration referred to as "baby bouncer installation configuration".

8. Baby bouncer (100) according to Claim 6, wherein the immobilization means (101) for immobilizing the foot (160) comprises a blocking member configured to be snap-fastened to the central part (161) fastened to the proximal end (165) of the foot, the blocking member forming a blocking stop (104) against a portion of the proximal end of the foot in the unfolded position.

9. Baby bouncer (100, 200) according to one of Claims 1 to 8, wherein at least one floor bearing surface (155) is at least partially covered with non-slip material.

10. Baby bouncer (100, 200) according to one of Claims 1 to 9, having a weight of less than 2 kilograms.

11. Baby bouncer (100, 200) according to one of Claims 1 to 10, wherein at least one rod (105, 110) has a longitudinal recess with dimensions corresponding to at least one of the three parts (130, 131, 140) and configured to house said at least one part when the baby bouncer is disassembled.

12. Kit (300, 305, 310) comprising a transport bag (301, 306, 311), two rods (105, 110) for holding a piece of fabric (115), the fabric and at least two assemblies each comprising three parts (130, 131 and 140) that can be assembled to form a rigid frame (120, 220):
- a first part, referred to as "upper" part (130), comprising an attachment (135) for attaching to a rod (110);
- a second part, referred to as "central" part (131), comprising a joint (111) collinear to the upper part and a foot (160), the foot comprising:
- a proximal end (165) fastened to the central part by a connecting means (170) and
- a distal end (175); and
- a third part, referred to as "lower" part (140), comprising a joint (111) collinear to the central part and an attachment (145) for attaching to the other rod (110).
